# EUROPÄISCHE PATENTSCHRIFT

(11) **EP 2 352 598 B1**
(45) Veröffentlichungstag und Bekanntmachung des Hinweises auf die Patenterteilung: **02.05.2018**
(21) Anmeldenummer: 09737440.9
(22) Anmeldetag: 22.10.2009
(51) Int. Cl.: B04B 1/08, B04B 1/14

(54) **ZENTRIFUGE MIT EINSTÜCKIGER ABSCHEIDEEINRICHTUNG**
ZENTRIFUGE HAVING A INTEGRALLY FORMED SEPARATION UNIT
CENTRIFUGEUSE AVEC UNE GARNITURE DE SEPARATION D' UNE SEULE PIECE

(30) Priorität: 22.10.2008 DE 102008052630
(43) Veröffentlichungstag der Anmeldung: 10.08.2011
(73) Patentinhaber: GEA Mechanical Equipment GmbH, 59302 Oelde (DE)
(72) Erfinder: HEINRICH, Holger, 59320 Ennigerloh (DE)
(74) Vertreter: Specht, Peter
(86) Internationale Anmeldenummer: PCT/EP2009/063863
(87) Internationale Veröffentlichungsnummer: WO 2010/046425

(56) Entgegenhaltungen:
- WO-A1-2005/016543
- WO-A1-2007/114766
- WO-A2-01/74492
- GB-A- 2 169 225
- US-A- 993 791
- US-A- 5 795 477

## Beschreibung

Die Erfindung betrifft eine Zentrifuge nach Anspruch 1.

Es ist seit langem bekannt, in Schleudertrommeln von Separatoren Tellerpakete anzuordnen. In der Regel bestehen diese Tellerpakete aus einer Mehrzahl von in Richtung der Tellerachse axial übereinander liegenden, konischen Tellern, die konzentrisch zur Maschinen- bzw. Trommelachse angeordnet sind. In den Tellerspalten zwischen den einzelnen Tellern eines Tellerpaketes findet die Klärung von Flüssigkeiten bzw. die Trennung von Flüssigkeiten unterschiedlicher Dichte statt. Bewährt hat sich der Einsatz derartiger Tellerpakete insbesondere bei Separatoren mit Schleudertrommeln mit vertikaler Drehachse und Feststoffaustragsöffnungen in einem Feststoffraum außerhalb des Tellerpakets.

Bei Separatoren mit vertikaler Drehachse erfolgt entlang der Trommelachse durch ein Zulaufrohr und diesem nachgeschaltete radiale Verteilerkanäle eine Produktzufuhr in die Schleudertrommel, wo das Produkt in das Tellerpaket aus i.allg. dicht übereinander liegenden, aber dennoch im Bereich der wesentlichen Tellerflächen relativ zueinander beabstandeten sowie in der Regel konischen (Trenn-)Tellern eintritt. An den Tellern lagern sich gegenüber der Flüssigkeit schwerere Feststoffe aufgrund der durch die Rotation wirkenden Zentrifugalkräfte i.allg. an der Unterseite ab und wandern zum Außenumfang des Tellerpakets, wohingegen die Flüssigkeit nach innen hin fließt (Zwei-Phasen-Flüssig-Fest-Separation).

Insbesondere - aber nicht nur - zur Durchführung einer Flüssig-Flüssig-Fest-Separation (Drei-Phasen-Flüssig-Fest-Separation) ist es auch bekannt, das Tellerpaket mit sogenannten Steigekanälen zu versehen, welche aus übereinander liegenden Bohrungen in den Tellern des Tellerpakets gebildet werden (siehe z.B. die gattungsgemäße WO 2005/016543).

Die Ableitung der Flüssigkeiten erfolgt dabei i.allg. in Bereichen radial innen bzw. radial außen zu den Tellern des Tellerpakets. Es ist auch bekannt, mit Hilfe von Bohrungen oder in anderer Ausgestaltung insbesondere nahe zum Innenumfang sowie nahe zum Außenumfang des Tellerpakets im Tellerpaket Ableitungskanäle für die Flüssigkeitsphase(n) auszubilden.

Bekannt ist es auch, die Teller mit so genannten Abstandshaltern nach Art von Stegen und/oder kleinen Spitzen (Punkten) zu versehen, die einerseits für eine Beabstandung der Teller voneinander sorgen und andererseits die Strömungsverhältnisse im Tellerpaket beeinflussen. Gehalten werden die Teller i.allg. in Nuten an einem Verteilerschaft oder in sonstigen Tellerhaltern.

Einen gattungsgemäßen Stand der Technik offenbart die GB 2,169,225 gemäß dem Oberbegriff des Anspruchs 1. Die Erfindung hat demgegenüber die Aufgabe, eine Zentrifuge mit einer weiterentwickelten Abscheidevorrichtung zu schaffen.

Die Erfindung löst diese Aufgabe durch den Gegenstand des Anspruchs 1. Vorteilhafte Ausgestaltungen sind den Unteransprüchen zu entnehmen.

Mit Hilfe der Erfindung wird zum einen eine Zentrifuge mit wenigstens einem günstig und unkompliziert herstellbaren Abscheidekörper als Abscheidevorrichtung geschaffen.

Darüber hinaus ist es mit Hilfe der Erfindung möglich, die Strömungsverhältnisse in der Zentrifuge auf einfache Weise zu optimieren und besonders gut an das zu verarbeitende Produkt anzupassen.

Dies ist dadurch erreichbar, dass die Größe der Abscheidekammern und/oder deren Ausrichtung - in Abhängigkeit von der jeweils bestehenden Trenn- und/oder Kläraufgabe - innerhalb des Abscheidekörpers variiert.

Beispielsweise kann sich die Größe der Abscheidekammern axial im Abstand mehrerer "tellerartiger" Zwischenwände stufenweise oder von Zwischenwand zu Zwischenwand kontinuierlich verändern, insbesondere in Strömungsrichtung abnehmen. Ganz besonders zweckmäßig ist es, wenn das Volumen in Strömungsrichtung abnimmt, z.B. kontinuierlich, so dass bestimmte Abschnitte der Abscheidevorrichtung jeweils für ganz bestimmte Trenn- oder Kläraufgaben optimiert sind, was z.B. von Vorteil ist, wenn das Produkt von einem Feststoffgemisch mit Partikeln verschiedener Größe zu klären ist.

Die Erfindung ermöglicht insofern in besonderer Weise eine Ausgestaltung der einzelnen Abscheidekammern derart, dass eine strömungsoptimierte und gleichmäßige Beschickung im gesamten Abscheidekörper erfolgt. Die jeweils optimalste Form und Auslegung der Abscheidekammern kann der Fachmann durch Versuche produktabhängig ermitteln. Insofern sind die konstruktiven Möglichkeiten erfindungsgemäß vielfältiger als beim Einsatz einzelner Teller.

Nachfolgend wird die Erfindung anhand eines Ausführungsbeispiels unter Bezug auf die Zeichnung näher beschrieben. Es zeigen:
- Fig.1a-c: verschiedene Ansichten einer erfindungsgemäßen Abscheidevorrichtung;
- Fig. 2: eine Schnittansicht eines bekannten Separators;
- Fig.3a, b: eine Draufsicht auf eine weitere erfindungsgemäße Abscheidevorrichtung und eine teilgeschnittene perspektivische Ansicht dieser Abscheidevorrichtung; und
- Fig. 4 - 6: weitere teilgeschnittene perspektivische Ansichten erfindungsgemäßer Abscheidevorrichtungen.

Dem Separator der Fig. 2 wird ein zu verarbeitendes Produkt bzw. Schleudergut - ein Feststoff-Flüssigkeitsgemisch - durch einen mittigen Einlauf 2 einer drehbaren Trommel 1 mit vertikaler Drehachse D zugeführt, die einen Schleuderraum aufweist, der sich in einen Trennraum 4 und einen Feststoffraum 3 unterteilt.

Der Feststoffraum 3 wird einseitig - hier nach unten hin - von einem axial beweglichen, fluidbetätigten Kolbenschieber 5 begrenzt, der bei seinen axialen Bewegungen im Trommelmantel 6 ausgebildete Auswurföffnungen 7 für die Feststoffe freigibt bzw. verschließt.

Als Abscheidevorrichtung dient bei dem bekannten Separator ein Tellerpaket 8 aus übereinander gestapelten konischen Tellern.

Die Ableitung einer leichteren und einer schwereren Flüssigkeitsphase erfolgen an Schälscheiben 9, 10, wobei die leichtere Phase radial nach innen hin aus dem Tellerpaket abgeleitet wird und die schwerere Flüssigkeitsphase außen aus dem Tellerpaket 8 über einen Scheideteller 11 abgeleitet wird.

Nach den in Fig. 1 und 2 bis 6 schematisch dargestellten Varianten der Erfindung ist vorgesehen, das Tellerpaket 8 durch einen einstückigen Abscheidekörper 12 zu ersetzen, dessen Form und Geometrie in Fig. 1 und 3 beispielhaft der eines Tellerstapels aus übereinander gestapelten Tellern entspricht.

Der Abscheidekörper 12 weist nach dem Ausführungsbeispiel der Fig. 1 und 3 Wandabschnitte 13a, b, c, .... auf, die als konische Ringwandabschnitte (Tellerabschnitte) ausgebildet sind, welche unter einem schrägen Winkel zur Drehachse D ausgerichtet und axial zueinander beabstandet sind.

In axialer Richtung sind diese Wandabschnitte 13a, b, b... durch wandartige Stege 14 (wobei dieser Begriff auch im Querschnitt elliptische oder runde Abstandselemente umfasst) einstückig miteinander verbunden. Die Stege 14 sind bei dem Ausführungsbeispiel der Fig. 1 radial ausgerichtet und in einem gleichmäßigen Winkelabstand umfangsverteilt zwischen den Wandabschnitten 13a, b, c, ...ausgebildet. Hierbei sind mindestens vier Stege, insbesondere sechs und besonders bevorzugt acht Stege vorhanden. Zehn Stege oder mehr sind bei großen Tellerdurchmessern ebenfalls denkbar. Die einstückige Ausgestaltung bietet aufgrund der dadurch erzielbaren erhöhten Stabilität des Abscheidekörpers auch die Möglichkeit dazu, nur relativ wenige der wandartigen Stege 14 vorzusehen. Es sind aber auch relativ viele Stege 14 vorsehbar, wenn dies die Trennaufgabe und der Durchmesser sinnvoll erscheinen lassen.

Damit werden jeweils zwischen oberen und unteren zueinander benachbarten Wandabschnitten - in Fig. 1 zwischen den Wandabschnitten 13a sowie 13b, c sowie jeweils zwischen zwei der in Umfangsrichtung benachbarten Stege 14 Abscheidekammern 15 ausgebildet. Die Abscheidekammern 15 sind insofern in Umfangsrichtung jeweils von den Stegen 14 begrenzt.

Vorzugsweise weist der Abscheidekörper - der in Fig. 1 vereinfacht gezeichnet ist - sehr viel mehr als die dargestellten drei Wandabschnitte 13a - c auf.

Analog zu dem Ausführungsbeispiel der Fig. 1 kann im Bereich wenigstens einer, mehrerer oder jeder der Abscheidekammern 15 jeweils ein den Abscheidekörper axial durchsetzender Steigekanal 17 ausgebildet sein (siehe auch Fig. 3).

Es ist derart möglich, die Hüllkontur eines Tellerpaktes oder zumindest eines axialen Tellerpaketabschnitts bekannter Bauart quasi genau nachzubilden. Damit ist die Funktion der erfindungsgemäßen Abscheidevorrichtung im Prinzip auch die eines Tellerstapels bekannter Art. Sie bietet aber gegenüber einem Tellerpaket mehr Variations- und Anpassungsmöglichkeiten an das zu verarbeitende Produkt.

Die Abscheidekammern 15 können - wie bei einem Tellerpaket - radial nach innen und außen hin offen sein bzw. eine äußere und eine innere Ablauföffnung 18, 19 aufweisen, so dass es theoretisch möglich ist, die Ableitung der einen oder mehreren Flüssigkeits- und ggf. Feststoffphasen wie bei einem Tellerseparator bekannter Bauart vorzunehmen.

Die Erfindung ist aber nicht auf eine derartige Ausgestaltung beschränkt.

So ist es denkbar, den Abscheidekörper 12 derart auszugestalten, dass er auf eine Tellerhalterung bekannter Bauart passt. Dazu sind z.B. am inneren Umfang der Ausgestaltung nach Fig.3 innere sich radial erstreckende Wandabschnitte 21 vorgesehen.

Nach einer weiteren Alternative ist es aber auch denkbar, an dem Abscheidekörper 12 direkt einen Verteilerschaft 20 (siehe Fig. 2) oder einen ganzen Verteiler anzuformen.

Anders als ein Tellerpaket wirkt der Abscheidekörper 12 nicht als in axialer Richtung vorgespannte Feder, was die Montage der Zentrifuge und deren Aufbau vereinfacht.

Es ist denkbar, dass in einer Zentrifuge ein oder aber zwei oder mehr Abscheidekörper 12 einzusetzen, so dass sie axial aneinander gesetzt werden, wobei jede der Abscheidevorrichtungen jeweils zwar mehrere Abscheidekammern und Wandabschnitte 13a - 13c beinhaltet, aber insgesamt doch nur einen axialen Teilbereich der bekannten Tellerstapelhöhe belegt.

Darüber hinaus ist es erfindungsgemäß vorgesehen, dass nicht sämtliche der Abscheidekammern 15 die gleiche Form oder ein gleiches Volumen aufweisen sondern zumindest zwei oder mehr verschiedene Geometrien, um ein auf die jeweilige Klär- oder Trennaufgabe individuell genau abgestimmtes Klär- und/oder Trennverhalten zu erzielen.

Dies ist beispielsweise dadurch realisierbar, dass die Dicke und/oder der Abstand der Wandabschnitte 13a - c in axialer und/oder radialer Richtung variiert.

Es ist zudem denkbar, dass der (Böschungs-)Winkel α zur Drehachse D der Wandabschnitte 13a - c in axialer Richtung variiert. So könnten die Wandabschnitte eine von einem konischen Teller abweichende Formgebung aufweisen. Denkbar wäre es beispielsweise, dass der Schrägheitswinkel α radial von außen nach innen nicht konstant ist sondern sich verändert. So könnte ein innerer Bereich der Wandabschnitte 13 stärker oder weniger stärker zur Drehachse geneigt sein als ein äußerer Bereich der Wandabschnitte 13, um derart eine optimaler an das verarbeitende Produktgemisch angepasste Zentrifuge zu erhalten. Nach Fig.3 gibt es anders als in Fig. 1 auch innere horizontale Bereiche der Wandabschnitte, die der Führung oder Zentrierung dienen, die aber aufgrund der einzeiligen Ausgestaltung nicht zwingend vorgesehen sein müssen (siehe Fig. 1, welche insofern besonders strömungsoptimiert ist).

Nach einer bevorzugten Variante könnten die Abscheidekammern 15 in einem ersten - z.B. unteren - axialen Bereich der Abscheidevorrichtung z.B. großvolumiger ausgestaltet werden als in einem anderen - z.B. oberen axialen Abschnitt, um z.B. im oberen Abschnitt eine klärflächenmaximierte Auslegung zu erhalten. Dies ist in Fig. 4 dargestellt, wo die Höhe der Kammern 15 in axialer Richtung in einem unteren Bereich größer ist als in einem axial oberen Bereich.

Nach Fig. 5 werden die Kammern 15 von innen radial nach außen in axialer Richtung hin höher, d.h. ihr Querschnitt nimmt von Innen nach Außen hin zu, so dass Feststoffe aus den Kammern 15 leichter nach außen aus den Kammern austreten können.

Dabei können die Abscheidekammern hinsichtlich ihrer Höhe (d.h. hinsichtlich ihrer axialen Erstreckung) variieren. Zudem können die Anzahl der Rippen und die Ausrichtung dieser Rippen innerhalb der Abscheidevorrichtung variieren.
Alle diese Maßnahmen dienen dazu, ein besser auf das jeweilige zu verarbeitende Produkt optimaler abgestimmtes Verhalten zu erzielen.

Zudem müssen sich die Abscheidekammern 15 nicht nach Art der Fig. 1b radial nach außen aufweiten sondern es können auch andere -in Hinsicht auf die jeweils bestehende Klär- und/oder Trennaufgabe anders ausgelegte Abscheidekammergeometrien vorgesehen sein, so solche mit einem radial von innen nach außen konstanten Querschnitt.

Die Abscheidekammern 15 können auch in Umfangsrichtung von Zwischenwandebene zu Zwischenwandebene umfangsversetzt zueinander angeordnet sein, indem die Stege 14 nicht axial genau übereinander sondern in den verschiedenen benachbarten Ebene umfangsversetzt angeordnet werden.

Um die Abscheidekammern 15 zu beschicken, bietet es sich an, die Wandabschnitte 13a - im Bereich jeder Abscheidekammer 15 von einer Öffnung 16 eines Steigekanals 17 zu durchsetzen und es ist sinnvoll, radial nach innen hin Abflusskanalgeometrien im Abscheidekörper 12 zu realisieren.

Herstellbar sind die erfindungsgemäßen Abscheidekörper durch verschiedenste moderne Fertigungsverfahren, wobei besonders verschiedene gießtechnische Verfahren zur Herstellung geeignet sind, so die Herstellung des Abscheidekörper 12 als Spritzgußteile aus Kunststoff, als Metallkörper insbesondere im Feinguß, als im Rapid Prototyping hergestellte Körper, oder auch als Kombination von Metall und Kunststoff als Verbundwerkstoff.

Einsetzbar sind die Abscheidevorrichtungen erfindungsgemäßer Art insbesondere - aber nicht nur - auch bei eher mit geringerer Drehzahl unterhalb 3000 Umdrehungen /min rotierenden, relativ großvolumigen Separatortrommeln mit einem Durchmesser von mehr als 1 m.

Auch die Geometrie der Steigekanäle 17 und/oder der Ableitungskanäle und oder der Stege 14 im Abscheidekörper muß nicht konstant sein sondern kann in Abhängigkeit von den jeweiligen Prozessparametern innerhalb der Abscheidevorrichtung variieren.

So sind nach Fig. 6 die Steigekanäle 17 nicht parallel zur Drehachse D ausgerichtet sondern geneigt zur Drehachse. Analog erstrecken sich die Stege 14 nicht radial sondern wie aus Fig. 4 angedeutet versetzt zur Radialen. Die Stege 14 können auch eine Kurvenform beschreiben.

In diesem Zusammenhang sei noch auf die US 993,791 verwiesen, aus der eine Kammerzentrifuge ohne Feststoffaustragsöffnungen bekannt ist, bei welcher sich der Durchmesser der Bohrungen innerhalb eines Tellerpaktes verändert oder die Ausrichtung der Öffnungen von Teller zu Teller verändert wird, indem z.B. am Schaft eine zur Drehachse geneigte Tellerhalterungskontur angeordnet ist.

**Bezugszeichen**

| | |
|---|---|
| Einlauf | 1 |
| Trommel | 2 |
| Schleuderraum | 2 |
| Trennraum | 3 |
| Feststoffraum | 4 |
| Kolbenschieber | 5 |
| Trommelmantel | 6 |
| Auswurföffnungen | 7 |
| Tellerpaket | 8 |
| Schälscheiben | 9, 10 |
| Scheideteller | 11 |
| Abscheidekörper | 12 |
| Wandabschnitte | 13a - c |
| Stege | 14 |
| Ab scheidekammern | 15 |
| Öffnung | 16 |
| Steigekanal | 17 |
| Ablauföffnungen | 18, 19 |
| Verteilerschaft | 20 |
| | |
| Drehachse | D |

## Patentansprüche

1. Zentrifuge mit einer um eine Drehachse drehbaren Trommel (2), insbesondere Separator mit vertikaler Drehachse (D), in der wenigstens eine einen Klär- und/oder Trennvorgang unterstützende einstückig ausgebildete Abscheidevorrichtung (12) angeordnet ist, welche wenigstens zwei oder mehrere schräg zur Drehachse ausgerichtete, axial zueinander beabstandete Wandabschnitte (13a, - c) aufweist sowie eine Mehrzahl von die Wandabschnitten (13a - c) axial verbindenden Stegen (14), wobei die Wandabschnitte (13) und die Stege (14) Abscheidekammern (15) begrenzen, die jeweils wenigstens eine radial äußere und wenigstens eine radial weiter innere Ablauföffnung (18, 19) aufweisen.- **dadurch gekennzeichnet, dass** die Abscheidekammern (15) der Abscheidevorrichtung (12) zumindest teilweise ein verschiedenes Volumen aufweisen, um ein auf die jeweilige Klär- oder Trennaufgabe genau abgestimmtes Klär und/oder Trennverhalten zu erzielen..

2. Zentrifuge nach Anspruch 1, **dadurch gekennzeichnet, dass** die Wandabschnitte (13a - c) der einstückig ausgebildeten Abscheidevorrichtung (15) als Ringwandabschnitte ausgebildet sind, welche unter einem schrägen Winkel zur Drehachse (D) ausgerichtet und axial zueinander beabstandet sind oder dass die Wandabschnitte (13a - c) als konische Ringwandabschnitte ausgebildet sind.

3. Zentrifuge nach Anspruch 1 oder 2, **dadurch gekennzeichnet, dass** die Stege (14) radial ausgerichtet und in einem gleichmäßigen Winkelabstand umfangsverteilt zwischen den Wandabschnitten (13) ausgebildet sind.

4. Zentrifuge, insbesondere als Separator mit vertikaler Drehachse ausgebildete Zentrifuge, nach einem der vorstehenden Ansprüche, **dadurch gekennzeichnet, dass** das Volumen der Abscheidekammern (15) axial von unten nach oben abnimmt.

5. Zentrifuge, insbesondere als Separator mit vertikaler Drehachse ausgebildete Zentrifuge, nach einem der vorstehenden Ansprüche, **dadurch gekennzeichnet, dass** im Bereich wenigstens einer, mehrerer oder jeder der Abscheidekammern (15) jeweils ein den Abscheidekörper (12) durchsetzender Steigekanal (17) zum Beschicken der Abscheidekammern (15) mit zu verarbeitenden Produkt ausgebildet ist.

6. Zentrifuge, insbesondere als Separator mit vertikaler Drehachse ausgebildete Zentrifuge, nach einem der vorstehenden Ansprüche, **dadurch gekennzeichnet, dass** der Abscheidekörper (12) die Hüllkontur eines Tellerpaktes aus mehreren übereinander gesetzten Trenntellern aufweist und dass der Abscheidekörper (12) derart ausgestaltet ist, dass er auf eine Tellerhalterung für einen Tellerstapel aufsetzbar ist.

7. Zentrifuge, insbesondere als Separator mit vertikaler Drehachse ausgebildete Zentrifuge, nach einem der vorstehenden Ansprüche, **dadurch gekennzeichnet, dass** an dem Abscheidekörper (12) direkt ein Verteiler oder zumindest ein Abschnitt eines Verteilers angeformt ist.

8. Zentrifuge, insbesondere als Separator mit vertikaler Drehachse ausgebildete Zentrifuge, nach einem der vorstehenden Ansprüche, **dadurch gekennzeichnet, dass** der Abstand der Wandabschnitte (13a - c) in axialer und/oder radialer Richtung variiert.

9. Zentrifuge, insbesondere als Separator mit vertikaler Drehachse ausgebildete Zentrifuge, nach einem der vorstehenden Ansprüche, **dadurch gekennzeichnet, dass** die Wandabschnitte zumindest teilweise einen verschiedenen Winkel (α) zur Drehachse (D) aufweisen und/oder dass die Abscheidekammern (15) in einem ersten axialen und/oder radialen Bereich des Abscheidekörpers (12) großvolumiger ausgestaltet sind als in einem anderen axialen und/oder radialen Abschnitt.

10. Zentrifuge, insbesondere als Separator mit vertikaler Drehachse ausgebildete Zentrifuge, nach einem der vorstehenden Ansprüche, **dadurch gekennzeichnet, dass** die Anzahl der Stege (14) des Abscheidekörpers (12) von einer axialen Wandabschnittsebene zur nächsten axialen Wandabschnittsebene variiert.

11. Zentrifuge, insbesondere als Separator mit vertikaler Drehachse ausgebildete Zentrifuge, nach einem der vorstehenden Ansprüche, **dadurch gekennzeichnet, dass** die Stege (14) radial ausgerichtet sind oder dass die Stege (14) nicht radial ausgerichtet sind.

12. Zentrifuge, insbesondere als Separator mit vertikaler Drehachse ausgebildete Zentrifuge, nach einem der vorstehenden Ansprüche, **dadurch gekennzeichnet, dass** die Stege (14) einen Bogenform aufweisen.

13. Zentrifuge, insbesondere als Separator mit vertikaler Drehachse ausgebildete Zentrifuge, nach einem der vorstehenden Ansprüche 7 bis 12, **dadurch gekennzeichnet, dass** der Durchmesser des wenigstens einen Steigekanals (1 7) nicht konstant ist und/oder dass der wenigstens eine Steigekanal (1 7) und/oder die Stege (14) geneigt zur Drehachse der Trommel angeordnet ist/sind.

14. Zentrifuge, insbesondere als Separator mit vertikaler Drehachse ausgebildete Zentrifuge, nach einem der vorstehenden Ansprüche 7 bis 13, **dadurch gekennzeichnet, dass** der Durchmesser der Steigekanäle von Wandabschnitt zu Wandabschnitt abnimmt.

15. Zentrifuge, insbesondere als Separator mit vertikaler Drehachse ausgebildete Zentrifuge, nach einem der vorstehenden Ansprüche, **dadurch gekennzeichnet, dass** der Abscheidekörper wenigstens einen Ableitungskanal aufweist.

16. Zentrifuge, insbesondere als Separator mit vertikaler Drehachse ausgebildete Zentrifuge, nach einem der vorstehenden Ansprüche, **dadurch gekennzeichnet, dass** der Abscheidekörper als in einem Gießverfahren hergestellter einstückiger Körper ausgebildet ist oder dass der Abscheidekörper (12) als Spritzgußteil ausgebildet ist oder dass der Abscheidekörper (12) als ein in einem Rapid Prototyping hergestellter Körper ausgebildet ist.

17. Zentrifuge, insbesondere als Separator mit vertikaler Drehachse ausgebildete Zentrifuge, nach einem der vorstehenden Ansprüche, **dadurch gekennzeichnet, dass** der Abscheidekörper (12) aus Metall besteht oder dass der Abscheidekörper (12) aus Kunststoff besteht.

## Claims

1. Centrifuge comprising a drum (2) rotatable about a axis of rotation, in particular a separator with a vertical axis of rotation (D), in which at least one integrally formed separating device (12) is arranged which supports a clarifying and/or separating process and which comprises at least two or more wall sections (13a-c) spaced axially from one another and oriented obliquely to the axis of rotation, and a plurality of webs (14) axially connecting the wall sections (13a-c), wherein the wall sections (13) and the webs (14) delimit separating chambers (15), each having at least one radially outer and at least one radially further inner drain opening (18, 19), **characterized in that** the separating chambers (15) of the separating device (12) at least partially have a different volume in order to achieve a clarification and/or separation behavior precisely adjusted to the respective clarifying or separating task.

2. Centrifuge according to claim 1, **characterized in that** the wall sections (13a-c) of the integrally formed separating device (15) are formed as annular wall sections which are aligned at an oblique angle to the axis of rotation (D) and are axially spaced from each other, or that the wall sections (13a-c) are formed as conical annular wall sections.

3. Centrifuge according to claim 1 or 2, **characterized in that** the webs (14) are radially aligned and are formed in a circumferentially distributed manner at a uniform angular distance between the wall sections (13).

4. Centrifuge, in particular a centrifuge designed as a separator with a vertical axis of rotation, according to one of the preceding claims, **characterized in that** the volume of the separating chambers (15) decreases axially from bottom to top.

5. Centrifuge, in particular a centrifuge designed as a separator with a vertical axis of rotation, according to one of the preceding claims, **characterized in that** in the region of at least one, several or each of the separating chambers (15) a riser channel (17) penetrating the separating body (12) is formed in each case for feeding the separating chambers (15) with product to be processed.

6. Centrifuge, in particular a centrifuge designed as a separator with a vertical axis of rotation, according to one of the preceding claims, **characterized in that** the separating body (12) has the envelope contour of a plate stack of several stacked separator plates and that the separating body (12) is designed such that it can be placed on a plate holder for a plate stack.

7. Centrifuge, in particular a centrifuge designed as a separator with a vertical axis of rotation, according to one of the preceding claims, **characterized in that** a distributor or at least a portion of a distributor is integrally formed on the separating body (12) directly.

8. Centrifuge, in particular a centrifuge designed as a separator with a vertical axis of rotation, according to one of the preceding claims, **characterized in that** the distance of the wall sections (13a-c) varies in the axial and/or radial direction.

9. Centrifuge, in particular a centrifuge designed as a separator with a vertical axis of rotation, according to one of the preceding claims, **characterized in that** the wall sections at least partially have a different angle (α) to the axis of rotation (D), and/or that the separating chambers (15) are designed with a larger volume in a first axial and/or radial region of the separating body (12) than in another axial and/or radial section.

10. Centrifuge, in particular a centrifuge designed as a separator with a vertical axis of rotation, according to one of the preceding claims, **characterized in that** the number of webs (14) of the separating body (12) varies from one axial wall section plane to the next axial wall section plane.

11. Centrifuge, in particular a centrifuge designed as a separator with a vertical axis of rotation, according to one of the preceding claims, **characterized in that** the webs (14) are radially aligned or that the webs (14) are not radially aligned.

12. Centrifuge, in particular a centrifuge designed as a separator with a vertical axis of rotation, according to one of the preceding claims, **characterized in that** the webs (14) have an arc shape.

13. Centrifuge, in particular a centrifuge designed as a separator with a vertical axis of rotation, according to one of the preceding claims 7 to 12, **characterized in that** the diameter of the at least one riser channel (17) is not constant and/or that the at least one riser channel (17) and/or the webs (14) is/are arranged inclined to the axis of rotation of the drum.

14. Centrifuge, in particular a centrifuge designed as a separator with a vertical axis of rotation, according to one of the preceding claims 7 to 13, **characterized in that** the diameter of the riser channels decreases from wall section to wall section.

15. Centrifuge, in particular a centrifuge designed as a separator with a vertical axis of rotation, according to one of the preceding claims, **characterized in that** the separating body has at least one drainage channel.

16. Centrifuge, in particular a centrifuge designed as a separator with a vertical axis of rotation, according to one of the preceding claims, **characterized in that** the separating body is formed as an integral body made by a casting method or that the separating body (12) is designed as an injection molded part or that the separating body (12) is formed as a body manufactured in rapid prototyping.

17. Centrifuge, in particular a centrifuge designed as a separator with a vertical axis of rotation, according to one of the preceding claims, **characterized in that** the separating body (12) consists of metal or that the separating body (12) consists of plastic.

## Revendications

1. Centrifugeuse avec un tambour (2) capable de rotation autour d'un axe, en particulier séparateur à axe de rotation (D) vertical, dans lequel est disposé un dispositif de séparation (12) conçu d'une pièce et facilitant l'opération de clarification et/ou de séparation, qui présente au moins deux ou plusieurs parties de paroi (13a-c) orientées à l'oblique et disposées à distance les unes des autres dans le sens axial, ainsi que plusieurs barrettes (14) reliant les parties de paroi (13a-c) dans le sens axial, les parties de paroi (13) et les barrettes (14) délimitant des chambres de séparation (15) qui présentent chacune au moins une ouverture d'écoulement extérieure dans le sens radial et une autre intérieure située plus loin dans le sens radial (18, 19), **caractérisée en ce que** les chambres de séparation (15) du dispositif de séparation (12) présentent au moins en partie un volume différent afin d'obtenir un comportement de clarification et/ou de séparation adapté précisément à la tâche de clarification et/ou de séparation en présence.

2. Centrifugeuse selon la revendication 1, **caractérisée en ce que** les parties de paroi (13a-c) du dispositif de séparation (15) formé d'un seul tenant sont réalisées comme des parties de paroi annulaires orientées sous un angle aigu par rapport à l'axe de rotation (D) et distantes les unes des autres dans le sens axial ou **en ce que** les parties de paroi (13a-c) sont conformées comme des parties de paroi annulaires coniques.

3. Centrifugeuse selon la revendication 1 ou 2, **caractérisée en ce que** les barrettes (14) sont orientées dans le sens radial et réparties sur la circonférence entre les parties de paroi (13) à une distance angulaire régulière.

4. Centrifugeuse, en particulier centrifugeuse conçue comme un séparateur à axe de rotation vertical, selon l'une des revendications précédentes, **caractérisée en ce que** le volume des chambres de séparation (15) diminue dans le sens axial de bas en haut.

5. Centrifugeuse, en particulier centrifugeuse conçue comme un séparateur à axe de rotation vertical, selon l'une des revendications précédentes, **caractérisée en ce qu'**est formé au niveau d'au moins une, de plusieurs ou de chacune des chambres de séparation (15) un canal montant (17) qui traverse le corps séparateur (12) pour remplir les chambres de séparation (15) avec le produit à traiter.

6. Centrifugeuse, en particulier centrifugeuse conçue comme un séparateur à axe de rotation vertical, selon l'une des revendications précédentes, **caractérisée en ce que** le corps séparateur (12) présente le contour d'enveloppe d'un paquet de disques fait de plusieurs disques de séparation superposés et **en ce que** le corps séparateur (12) est conformé de façon à pouvoir être posé sur une monture de disques pour une pile de disques.

7. Centrifugeuse, en particulier centrifugeuse conçue comme un séparateur à axe de rotation vertical, selon l'une des revendications précédentes, **caractérisée en ce qu'**un distributeur ou au moins une partie d'un distributeur est formée directement sur le corps séparateur (12).

8. Centrifugeuse, en particulier centrifugeuse conçue comme un séparateur à axe vertical, selon l'une des revendications précédentes, **caractérisée en ce que** la distance entre les parties de paroi (13a-c) varie dans le sens axial et/ou radial.

9. Centrifugeuse, en particulier centrifugeuse conçue comme un séparateur à axe vertical, selon l'une des revendications précédentes, **caractérisée en ce que** les parties de paroi présentent au moins en partie un angle (α) différent par rapport à l'axe de rotation (D) et/ou **en ce que** les chambres de séparation (15) ont un plus grand volume dans une première zone axiale et/ou radiale du corps séparateur (12) que dans une autre partie axiale et/ou radiale.

10. Centrifugeuse, en particulier centrifugeuse conçue comme un séparateur à axe de rotation vertical, selon l'une des revendications précédentes, **caractérisée en ce que** le nombre de barrettes (14) du corps séparateur (12) varie d'un niveau axial des parties de paroi au niveau axial de parties de paroi suivant.

11. Centrifugeuse, en particulier centrifugeuse conçue comme un séparateur à axe de rotation vertical, selon l'une des revendications précédentes, **caractérisée en ce que** les barrettes (14) sont orientées dans le sens radial ou **en ce que** les barrettes (14) ne sont pas orientées dans le sens radial.

12. Centrifugeuse, en particulier centrifugeuse conçue comme un séparateur à axe de rotation vertical, selon l'une des revendications précédentes, **caractérisée en ce que** les barrettes (14) présentent une forme en arc de cercle.

13. Centrifugeuse, en particulier centrifugeuse conçue comme un séparateur à axe de rotation vertical, selon les revendications 7 à 12, **caractérisée en ce que** le diamètre de l'au moins un canal montant (17) n'est pas constant et/ou **en ce que** l'au moins un canal montant (17) et/ou les barrettes (14) sont inclinés par rapport à l'axe de rotation du tambour.

14. Centrifugeuse, en particulier centrifugeuse conçue comme un séparateur à axe de rotation vertical, selon l'une des revendications 7 à 13, **caractérisée en ce que** le diamètre des canaux montants diminue d'une partie de paroi à l'autre.

15. Centrifugeuse, en particulier centrifugeuse conçue comme un séparateur à axe de rotation vertical, selon l'une des revendications précédentes, **caractérisée en ce que** le corps séparateur présente au moins un canal d'évacuation.

16. Centrifugeuse, en particulier centrifugeuse conçue comme un séparateur à axe de rotation vertical, selon l'une des revendications précédentes, **caractérisée en ce que** le corps séparateur est réalisé comme un corps d'une seule pièce fabriqué par un procédé de coulée ou **en ce que** le corps séparateur (12) est réalisé comme une pièce moulée par injection ou **en ce que** le corps séparateur (12) est réalisé comme un corps fabriqué par prototypage rapide.

17. Centrifugeuse, en particulier centrifugeuse conçue comme un séparateur à axe de rotation vertical, selon l'une des revendications précédentes, **caractérisée en ce que** le corps séparateur (12) se compose de métal ou **en ce que** le corps séparateur (12) se compose de matière plastique.
